# FASCICULE DE BREVET EUROPEEN

(11) **EP 2 423 427 B1**
(45) Date de publication et mention de la délivrance du brevet: **28.08.2019**
(21) Numéro de dépôt: 11305861.4
(22) Date de dépôt: 05.07.2011
(51) Int. Cl.: E06B 9/34

(54) **Tablier de dispositif d'occultation**
Behang einer Verdunkelungsvorrichtung
Concealment device panel

(30) Priorité: 30.08.2010 FR 1056864
(43) Date de publication de la demande: 29.02.2012
(73) Titulaire: BUBENDORFF, 68220 Attenschwiller (FR)
(72) Inventeur: Birker, Arnaud, 68440 Dietwiller (FR); Bubendorf, Robert, 68220 Attenschwiller (FR)
(74) Mandataire: Rhein, Alain

(56) Documents cités:
- EP-A2- 0 460 521
- WO-A1-95/14152
- FR-A- 1 251 335

## Description

La présente invention concerne un tablier de dispositif d'occultation ainsi qu'un dispositif d'occultation comportant un tel tablier.

Cette invention concerne le domaine de la fabrication des dispositifs d'occultation, plus particulièrement constitués par un volet roulant ou analogue. Un tel dispositif d'occultation comporte un tablier constitué par une pluralité de lames dont, d'une part, des lames fixes et, d'autre part, des lames mobiles par rapport à ces lames fixes, ceci en position déployée de ce tablier.

On connaît, d'ores et déjà, des dispositifs d'occultation de ce type et qui comportent des coulisses latérales ainsi qu'un tablier présentant des extrémités latérales qui défilent à l'intérieur de ces coulisses latérales, ceci lors des manoeuvres de déploiement et de repliement de ce tablier. En position déployée de ce tablier, les extrémités latérales de ce tablier sont alors engagées à l'intérieur de ces coulisses latérales et le tablier s'étend dans un plan général d'extension.

Ce tablier comporte, encore, des lames fixes ainsi que des moyens, notamment sous forme d'une chaîne ou analogue, conçus pour raccorder entre elles les extrémités latérales d'au moins deux lames fixes de ce tablier, ceci pour permettre les manoeuvres du tablier. Ces moyens de raccordement équipent, alors, les extrémités latérales du tablier et sont, là encore, conçus pour défiler et se positionner à l'intérieur des coulisses latérales.

Ce tablier comporte, également, des lames mobiles, des moyens pour le montage de manière articulée d'une telle lame mobile sur une telle lame fixe, ainsi que des moyens pour commander le mouvement de ces lames mobiles par rapport aux lames fixes, ceci entre une position ouverte et une position fermée de ces lames mobiles.

On observera que, dans la position déployée du tablier, les lames fixes s'étendent dans le plan général d'extension du tablier tandis que les lames mobiles sont articulées entre la position fermée dans laquelle ces lames mobiles s'étendent dans le plan général d'extension du tablier et la position ouverte dans laquelle ces lames mobiles sont inclinées par rapport à ce plan général d'extension et forment un angle avec celui-ci, ceci pour conférer au tablier une configuration d'occultation totale, respectivement une configuration ajourée.

En ce qui concerne les moyens pour le montage de manière articulée d'une lame mobile sur une lame fixe, ceux-ci comportent, d'une part, un moyen d'accrochage équipant une extrémité longitudinale supérieure d'une lame mobile et, d'autre part, un moyen d'accrochage complémentaire, équipant une extrémité longitudinale inférieure d'une lame fixe positionnée au dessus de ladite lame mobile, et conçu pour coopérer avec le moyen d'accrochage de ladite lame mobile.

Cette lame mobile comporte, également, une extrémité longitudinale inférieure, opposée à son extrémité longitudinale supérieure, et conçue pour venir se positionner en regard d'une extrémité longitudinale supérieure que comporte une autre lame fixe positionnée en dessous de cette lame mobile, ceci au moins dans une position fermée d'une telle lame mobile et lors des manoeuvres de déploiement/repliement du tablier.

Selon une autre caractéristique, le dispositif d'occultation comporte, encore, un caisson, surmontant les coulisses latérales, présentant une ouverture au travers de laquelle s'étend le tablier, recevant intérieur un arbre sur lequel est enroulé et à partir duquel est déroulé le tablier, et à l'intérieur duquel est enroulé ce tablier. Ce dispositif peut, également, comporter des tulipes de guidage du tablier au sortir d'une telle coulisse latérale.

A ce propos, on observera que, quel que soit le dispositif d'occultation comportant un tablier constitué par une pluralité de lames, ces lames, entre la sortie des coulisses et l'arbre, subissent un cintrage dû au décalage entre cet arbre et la sortie des coulisses (notamment au décalage entre cet arbre et les tulipes équipant ces coulisses) et/ou au poids du tablier, ceci lors des manoeuvres de déploiement et de repliement d'un tel tablier.

Dans le cas d'un tablier comportant des lames mobiles, l'absence de liaison entre l'extrémité longitudinale inférieure d'une lame mobile et l'extrémité longitudinale supérieure d'une lame fixe positionnée immédiatement en dessous de cette lame mobile, un tel cintrage est considérablement accentué et conduit à un mauvais enroulement/déroulement du tablier suivi par un blocage de ce tablier à l'intérieur du caisson et/ou des coulisses, entraînant un risque dégradation du dispositif d'occultation.

Ce phénomène de cintrage peut se rencontrer pour tous types de dispositifs d'occultation mais est particulièrement marqué pour des dispositifs d'occultation comportant des tabliers de grande largeur, a fortiori à lames mobiles, et équipant, par exemple, des baies vitrées.

Dans le document FR-1.251.335 il est décrit un tablier de dispositif d'occultation qui, dans sa position déployée, s'étend dans un plan général d'extension. Ce tablier comporte des extrémités latérales conçues pour défiler dans des coulisses latérales que comporte le dispositif d'occultation. Ce tablier comporte, encore, des lames fixes qui comportent des extrémités latérales conçues pour défiler dans les coulisses latérales du dispositif d'occultation et qui, en position déployée du tablier, s'étendent dans le plan général d'extension de ce tablier. De plus, ce tablier comporte des lames mobiles, chacune interposée entre deux lames fixes, et qui, en position déployée du tablier, sont articulées entre une position fermée dans laquelle une telle lame mobile s'étend dans le plan général d'extension du tablier et une position ouverte dans laquelle une telle lame mobile est inclinée par rapport à ce plan général d'extension et forme un angle avec celui-ci. En outre ce tablier comporte, interposé entre les extrémités latérales de ce tablier, au moins un dispositif pour le raccordement entre elles de deux lames fixes du tablier, un tel dispositif de raccordement comportant des moyens pour son raccordement à ces deux lames fixes. Finalement, ce tablier comporte des moyens de raccordement complémentaires, que comportent les lames fixes, et qui sont conçus pour coopérer avec les moyens de raccordement que comporte le dispositif de raccordement.

Le document WO95/14152 concerne un tablier de dispositif d'occultation comportant des lames mobiles, chacune constituée par une pluralité de portions de lame mobile. Ce tablier comporte, également, au moins un élément de liaison, conçu pour assurer le raccordement entre deux portions d'une même lame mobile, présentant, de part et d'autre, une partie destinée à être emboîtée à l'intérieur d'une telle portion de lame mobile, et comportant une extrémité longitudinale pourvue d'un crochet d'accrochage. Ce tablier comporte, également, au moins un maillon de chaîne de traction comportant, d'une part, une première extrémité longitudinale pourvue d'un crochet d'accrochage et, d'autre part, une deuxième extrémité longitudinale, opposée à la première extrémité longitudinale, pourvue d'une rainure d'accrochage, destinée à coopérer avec un crochet d'accrochage que comporte un autre maillon de la chaîne de traction accroché en dessous de ce maillon. Un tel maillon de chaîne de traction comporte, encore et en retrait par rapport à la première extrémité longitudinale, une aile longitudinale en forme de crochet. Finalement, ce tablier comporte des moyens pour monter un élément de liaison sur un maillon de chaîne de traction, ceci de manière articulée et en rotation autour d'un axe.

La présente invention se veut de remédier aux inconvénients des dispositifs d'occultation de l'état de la technique et des tabliers que comportent de tels dispositifs.

A cet effet, l'invention concerne un tablier de dispositif d'occultation qui, dans sa position déployée, s'étend dans un plan général d'extension et qui comporte :
- des extrémités latérales conçues pour défiler dans des coulisses latérales que comporte le dispositif d'occultation ;
- des lames fixes qui comportent des extrémités latérales conçues pour défiler dans les coulisses latérales du dispositif d'occultation et qui, en position déployée du tablier, s'étendent dans le plan général d'extension de ce tablier ;
- interposé entre les extrémités latérales de ce tablier, au moins un dispositif pour le raccordement entre elles de deux lames fixes du tablier, un tel dispositif de raccordement comportant des moyens pour son raccordement à ces deux lames fixes ;
- des moyens de raccordement complémentaires, que comportent les lames fixes, et qui sont conçus pour coopérer avec les moyens de raccordement que comporte le dispositif de raccordement ;
- des lames mobiles, chacune interposée entre deux lames fixes, et qui, en position déployée du tablier, sont articulées entre une position fermée dans laquelle une telle lame mobile s'étend dans le plan général d'extension du tablier et une position ouverte dans laquelle une telle lame mobile est inclinée par rapport à ce plan général d'extension et forme un angle avec celui-ci ;
- des moyens pour raccorder entre elles les extrémités latérales d'au moins deux lames fixes du tablier.

Ce tablier est caractérisé par le fait qu'il comporte des moyens pour monter une telle lame mobile sur une telle lame fixe, ceci de manière articulée et en rotation autour d'un axe, ces moyens pour monter comportant, d'une part, des moyens d'articulation équipant une extrémité longitudinale d'une telle lame mobile et, d'autre part, des moyens d'articulation complémentaires, équipant une extrémité longitudinale d'une telle lame fixe, conçus pour coopérer avec les moyens d'articulation de la lame mobile, et constitués par les moyens de raccordement complémentaires que comporte cette lame fixe.

Selon une autre caractéristique, le dispositif pour le raccordement de deux lames fixes comporte des extrémités longitudinales recevant les moyens de raccordement tandis que les lames fixes comportent des extrémités longitudinales recevant les moyens de raccordement complémentaires.

Une caractéristique additionnelle consiste en ce que les moyens pour monter une lame mobile de manière articulée sur une lame fixe comportent, d'une part, des moyens d'articulation équipant une telle lame mobile et, d'autre part, des moyens d'articulation complémentaires équipant une lame fixe et constitués par les moyens de raccordement complémentaires que comporte cette lame fixe.

Encore une autre caractéristique concerne le fait que les lames mobiles présentent, chacune, d'une part, une première extrémité longitudinale pourvue de moyens d'articulation constituant au moins en partie les moyens pour monter une telle lame mobile de manière articulée sur une lame fixe et, d'autre part, une deuxième extrémité longitudinale, opposée à la première extrémité longitudinale, et pourvue d'un moyen d'accrochage conçu pour coopérer avec un moyen d'accrochage complémentaire que comporte une lame fixe, ceci uniquement lorsqu'une telle lame mobile est en position fermée.

De plus, les lames mobiles comportent, chacune, une première portion et une deuxième portion s'étendant selon un même axe et dans un même plan tandis que le tablier comporte au moins un volet, interposé entre la première et la deuxième portion d'une telle lame mobile, et rendu solidaire de ces première et deuxième portions de lame mobile par des moyens de solidarisation.

Finalement, le volet est monté de manière articulée et en rotation autour d'un axe par rapport au dispositif de raccordement, ceci par l'intermédiaire des moyens pour monter, de manière articulée et en rotation autour d'un axe, une lame mobile sur une lame fixe.

Le tablier conforme à la présente invention comporte un dispositif pour le raccordement entre elles de deux lames fixes que comporte ce tablier. Ce dispositif de raccordement est interposé entre les extrémités latérales de ce tablier et comporte des moyens pour son raccordement à ces deux lames fixes.

La présence de ce dispositif de raccordement et de ses moyens de raccordement permet, avantageusement, d'assurer un raccordement pérenne de ces deux lames fixes entre elles et, par extension, de toutes les lames fixes du tablier, deux à deux.

Un tel raccordement pérenne permet, avantageusement, d'éviter tout risque de déboîtement ou de désolidarisation des lames fixes du tablier, en particulier entre les coulisses et l'arbre. La pérennité de ce raccordement permet, alors avantageusement, de garantir l'intégrité du tablier.

Ce dispositif de raccordement permet, également et avantageusement, de fixer l'écartement entre les lames fixes.

La présence d'un tel dispositif de raccordement permet, également et de manière avantageuse, d'augmenter la rigidité du tablier, ceci aussi bien dans le sens longitudinal des lames du tablier que dans une direction perpendiculaire au plan général d'extension de ce tablier.

De manière additionnelle, la présence d'un tel dispositif de raccordement, en combinaison avec la rigidité des lames, permet, avantageusement, d'augmenter la résistance du tablier, notamment vis-à-vis d'une tentative d'effraction perpétrée sur ce tablier, et/ou d'empêcher la création d'un trou de passage au milieu du tablier.

Finalement, la présence de ce dispositif de raccordement permet, avantageusement, de prévoir un galet ou une roulette, équipant notamment le caisson du dispositif d'occultation (plus particulièrement la sous-face de ce caisson), et conçu pour empêcher un affaissement du tablier sur le caisson (plus particulièrement sur la sous-face de ce caisson). En fait, un tel galet (ou une telle roulette) peut être positionné en regard dudit dispositif de raccordement et, ainsi, être conçu pour rouler sous ce dispositif de raccordement et pour que ce dispositif de raccordement repose sur ce galet, ceci lors du déploiement/repliement du tablier ayant pour effet d'empêcher l'affaissement du tablier

Le tablier comporte, également, des moyens pour un montage, de manière articulée et sur une lame fixe, d'une lame mobile. Une telle caractéristique permet, avantageusement, de conserver la fonction d'orientation d'une telle lame mobile pour permettre de conférer au tablier, selon le cas, une configuration de fermeture (occultation totale) ou une configuration d'ouverture (ajourée).

De manière additionnelle, la lame mobile comporte une deuxième extrémité longitudinale pourvue d'un moyen d'accrochage conçu pour coopérer avec un moyen d'accrochage complémentaire que comporte une lame fixe, ceci uniquement lorsqu'une telle lame mobile est en position fermée. Cette caractéristique permet, de manière avantageuse, d'améliorer l'isolation (notamment thermique) du tablier (en position déployée). Cette caractéristique permet, également, de réaliser un accrochage entre une lame mobile et une lame fixe positionnée en dessous de cette lame fixe, ceci lors des manoeuvres de déploiement/repliement du tablier, plus particulièrement lorsque ces lames sont positionnées entre les coulisses latérales et l'arbre d'enroulement/déroulement, empêchant, ainsi, le cintrage du tablier.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée d'un dispositif d'occultation comportant un tablier, constitué par des lames fixes et par des lames mobiles, et intégrant des dispositifs de raccordement conformes à la présente invention ;
- la figure 2 est une vue schématisée et en perspective d'un dispositif de raccordement conforme à l'invention ;
- la figure 3 est une vue schématisée et en perspective, correspondant à un détail du tablier illustré figure 1, ceci en position inclinée d'une lame mobile par rapport au plan général d'extension du tablier ;
- la figure 4 est une vue schématisée et en coupe selon IV-IV du tablier illustré figure 3 ;
- la figure 5 est une vue schématisée et en perspective, correspondant à un détail du tablier illustré figure 1, ceci pour une lame mobile s'étendant dans le plan général d'extension du tablier ;
- la figure 6 est une vue schématisée et en coupe selon VI-VI du tablier illustré figure 5.

La présente invention concerne le domaine de la fabrication des dispositifs d'occultation, plus particulièrement constitués par un volet roulant ou analogue, et conçus pour équiper un bâtiment.

Un tel dispositif d'occultation 1 comporte un tablier 2 ainsi que des coulisses latérales (3 ; 3') à l'intérieur desquelles sont positionnées et défilent les extrémités latérales (20 ; 20') de ce tablier 2.

Ce dispositif d'occultation 1 comporte, encore, un caisson 4, surmontant les coulisses latérales (3 ; 3'), et recevant, intérieurement, un arbre (non représenté), raccordé au tablier 2, et sur lequel s'enroule et à partir duquel se déroule ce tablier 2. C'est, plus particulièrement, à l'intérieur de ce caisson 4 et sur cet arbre qu'est, au moins en partie, enroulé le tablier 2 en position repliée de celui-ci 2.

De plus, le dispositif d'occultation 1 comporte des moyens (non représentés) pour la commande en rotation de l'arbre d'enroulement/déroulement du tablier 2, de tels moyens de commande étant, plus particulièrement, de type motorisé.

En ce qui concerne, plus particulièrement, ce tablier 2, celui-ci est susceptible d'adopter une position repliée (au moins en partie à l'intérieur du caisson 4) ainsi qu'une position déployée (figure 1) dans laquelle ce tablier 2 s'étend dans un plan général d'extension.

De plus et tel que visible figure 1, ce tablier 2 comporte une pluralité de lames (5 ; 6).

En particulier, ce tablier 2 comporte des lames fixes 5 qui, en position déployée du tablier 2, s'étendant dans le plan général d'extension de ce tablier 2.

Ces lames fixes 5 comportent des extrémités latérales conçues pour être positionnées et pour défiler dans les coulisses latérales (3 ; 3') du dispositif d'occultation 1.

Ces lames fixes 5 sont raccordées entre elles par l'intermédiaire de moyens (non représentés) conçus pour raccorder entre elles les extrémités latérales d'au moins deux lames fixes 5, voire les extrémités latérales de l'ensemble des lames fixes 5 du tablier 2, ceci pour permettre les manoeuvres de ce tablier 2.

En fait, c'est, plus particulièrement, ce tablier 2 qui comporte de tels moyens de raccordement qui équipent, alors, les extrémités latérales (20 ; 20') de ce tablier 2 et qui sont conçus pour défiler et se positionner à l'intérieur des coulisses latérales (3 ; 3'). Selon un mode particulier de réalisation, ces moyens de raccordement peuvent adopter la forme d'une chaîne ou analogue.

Ce tablier 2 comporte, également, des lames mobiles 6, chacune 6 interposée entre deux lames fixes 5, et qui, en position déployée du tablier 2, sont articulées entre une position fermée dans laquelle ces lames mobiles 6 s'étendent dans le plan général d'extension du tablier 2 (figures 1, 5 et 6) et une position ouverte dans laquelle ces lames mobiles 6 sont inclinées par rapport à ce plan général d'extension et forment un angle avec celui-ci (figures 3 et 4).

Afin de réaliser une telle articulation, le tablier 2 comporte des moyens 7 conçus pour monter une telle lame mobile 6 sur une telle lame fixe 5, ceci de manière articulée et en rotation autour d'un axe.

Finalement, le dispositif d'occultation 1 comporte des moyens (non représentés) pour la commande de l'inclinaison des lames mobiles 6. De tels moyens de commande peuvent être constitués par un feuillard ou analogue, en prise avec chacune des lames mobiles 6, et associé (notamment au travers d'un montage en coulissement) aux moyens pour raccorder entre elles les extrémités latérales des lames fixes 5.

Selon l'invention, le tablier 2 du dispositif d'occultation 1 comporte au moins un dispositif 8 pour le raccordement entre elles de deux lames fixes 5 de ce tablier 2.

Un tel dispositif de raccordement 8 est interposé entre les extrémités latérales (20 ; 20') de ce tablier 2, plus particulièrement entre les extrémités latérales des lames fixes 5 que comporte ce tablier 2.

Ce dispositif de raccordement 8 comporte des moyens (80 ; 80') pour son raccordement à ces deux lames fixes 5 tandis que ces lames fixes 5 comportent, alors, des moyens de raccordement complémentaires (50 ; 50') conçus pour coopérer avec les moyens de raccordement (80 ; 80') que comporte le dispositif de raccordement 8.

A ce propos, il convient d'observer que le dispositif de raccordement 8 comporte des extrémités longitudinales (81 ; 81') dont, d'une part, une première extrémité longitudinale 81, orientée en direction de la lame fixe 5 située en amont de ce dispositif de raccordement 8, équipant la partie supérieure de ce dispositif de raccordement 8, et dénommée extrémité longitudinale supérieure 81 et, d'autre part, une deuxième extrémité longitudinale 81', opposée à la première extrémité longitudinale 81, orientée en direction de la lame fixe 5 située en aval du dispositif de raccordement 8, équipant la partie inférieure de ce dispositif de raccordement 8, et dénommée extrémité longitudinale inférieure 81'.

En ce qui concerne les lames fixes 5, celles-ci comportent également des extrémités longitudinales (51 ; 51') dont, d'une part, une première extrémité longitudinale 51, orientée en direction du dispositif de raccordement 8 situé en aval de cette lame fixe 5, équipant la partie inférieure de cette lame fixe 5, et dénommée extrémité longitudinale inférieure 51 et, d'autre part, une deuxième extrémité longitudinale 51', opposée à la première extrémité longitudinale 51, orientée en direction du dispositif de raccordement 8 situé en amont de cette lame fixe 5, équipant la partie supérieure d'une telle lame fixe 5, et dénommée extrémité longitudinale supérieure 51'.

Aussi et selon une autre caractéristique de l'invention, ce sont, plus particulièrement, les extrémités longitudinales (81 ; 81') du dispositif de raccordement 8 qui reçoivent les moyens de raccordement (80 ; 80') tandis que ce sont, plus particulièrement, les extrémités longitudinales (51 ; 51') des lames fixes 5 qui reçoivent les moyens de raccordement complémentaires (50 ; 50').

Selon un mode de réalisation préféré de l'invention, le dispositif de raccordement 8 adopte la forme d'un maillon 82 destiné à s'étendre dans le plan général d'extension du tablier 2 qui est au moins parallèle (voire, et de préférence confondu) au plan général d'extension du maillon 82 lui-même, ceci en position déployée du tablier 2. Un tel maillon 8 adopte, à l'instar des lames fixes 5 du tablier 2, une forme générale cintrée et comporte une paroi extérieure (destinée à être orientée dans une direction opposée à celle de l'arbre d'enroulement/déroulement lorsque le tablier 2 est enroulé sur cet arbre) adoptant une forme convexe.

Ce dispositif de raccordement 8 comporte une première extrémité longitudinale 81 (plus particulièrement une extrémité longitudinale supérieure) recevant un premier moyen de raccordement 80 à une première lame fixe 5 (notamment située en amont de ce dispositif de raccordement 8), plus particulièrement à une première extrémité longitudinale 51 (plus particulièrement une extrémité longitudinale inférieure) que comporte une telle lame fixe 5 et qui reçoit un premier moyen de raccordement complémentaire 50 conçu pour coopérer avec le premier moyen de raccordement 80 du dispositif de raccordement 8.

Ce dispositif de raccordement 8 comporte, également, une deuxième extrémité longitudinale 81' (plus particulièrement une extrémité longitudinale inférieure) recevant un deuxième moyen de raccordement 80' à une deuxième lame fixe 5 (notamment située en aval de ce dispositif de raccordement 8), plus particulièrement à une deuxième extrémité longitudinale 51' (plus particulièrement une extrémité longitudinale supérieure) que comporte une telle lame fixe 5 et qui reçoit un deuxième moyen de raccordement complémentaire 50' conçu pour coopérer avec le deuxième moyen de raccordement 80' du dispositif de raccordement 8.

Une caractéristique additionnelle consiste en ce que le premier moyen de raccordement 80 que comporte le dispositif de raccordement 8 est similaire ou (et, de préférence) identique au deuxième moyen de raccordement complémentaire 50' que comporte une lame fixe 5 et/ou le deuxième moyen de raccordement 80' que comporte le dispositif de raccordement 8 est similaire ou (et, de préférence) identique au premier moyen de raccordement complémentaire 50 que comporte une lame fixe 5.

En fait, les moyens de raccordement (80 ; 80') que comporte le dispositif de raccordement 8 sont constitués par des moyens d'accrochage tandis que les moyens de raccordement complémentaires (50 ; 50') que comportent les lames fixes 5 sont constitués par des moyens d'accrochage complémentaires.

A ce propos, on observera que le moyen d'accrochage constituant le premier moyen de raccordement 80 que comporte le dispositif de raccordement 8 et/ou le moyen d'accrochage complémentaire constituant le deuxième moyen de raccordement complémentaire 50' que comporte une lame fixe 5 sont constitués par un crochet d'accrochage.

Par ailleurs, le moyen d'accrochage constituant le deuxième moyen de raccordement 80' que comporte le dispositif de raccordement 8 et/ou le moyen d'accrochage complémentaire constituant le premier moyen de raccordement complémentaire 50 que comporte une lame fixe 5 sont constitués par une rainure d'accrochage.

En ce qui concerne les lames mobiles 6, celles-ci comportent, également, des extrémités longitudinales (60 ; 60') dont, d'une part, une première extrémité longitudinale 60, orientée en direction de la lame fixe 5 située en amont, équipant la partie supérieure de cette lame mobile 6, et dénommée extrémité longitudinale supérieure et, d'autre part, une deuxième extrémité longitudinale 60', opposée à la première extrémité longitudinale 60, de type libre, orientée en direction de la lame fixe 5 située en aval, équipant la partie inférieure de cette lame mobile 6, et dénommée extrémité longitudinale inférieure.

Tel que mentionné ci-dessus, le tablier 2 comporte des moyens 7 pour monter une lame mobile 6 sur une lame fixe 5, ceci de manière articulée et en rotation autour d'un axe.

En fait, ces moyens 7 pour monter une telle lame mobile 6 de manière articulée sur une telle lame fixe 5 comportent, d'une part, des moyens d'articulation 70 équipant une telle lame mobile 6, notamment une extrémité longitudinale (plus particulièrement la première extrémité longitudinale 60) que comporte une telle lame mobile 6 et, d'autre part, des moyens d'articulation complémentaires 70' équipant une lame fixe 5, notamment une extrémité longitudinale (plus particulièrement une première extrémité longitudinale 51) que comporte une telle lame fixe 5, et conçus pour coopérer avec les moyens d'articulation 70 de la lame mobile 6.

Selon l'invention, ces moyens d'articulation complémentaires 70' sont constitués par les moyens de raccordement complémentaires (plus particulièrement par les premiers moyens de raccordement complémentaires 50) que comporte cette lame fixe 5 (plus particulièrement la première extrémité longitudinale 51 de cette lame fixe 5).

Ainsi, les lames mobiles 6 du tablier 2 présentent, chacune, d'une part, une première extrémité longitudinale 60 pourvue de moyens d'articulation 70 constituant, au moins en partie, les moyens 7 pour monter une telle lame mobile 6 de manière articulée sur une lame fixe 5.

Selon une autre caractéristique de l'invention, ces lames mobiles 6 présentent, d'autre part, une deuxième extrémité longitudinale 60', opposée à la première extrémité longitudinale 60, de type libre, et pourvue d'un moyen d'accrochage 61 (plus particulièrement sous forme d'un doigt d'accrochage ou analogue) conçu pour coopérer avec un moyen d'accrochage complémentaire que comporte une lame fixe 5 (plus particulièrement située an aval de la lame mobile 6), ceci uniquement lorsqu'une telle lame mobile 6 est en position fermée.

A ce propos, on observera que le moyen d'accrochage complémentaire (avec lequel coopère le moyen d'accrochage 61 de la lame mobile 6) est constitué par le moyen de raccordement complémentaire 50' que comporte la lame fixe 5, plus particulièrement constitué par le deuxième moyen de raccordement complémentaire 50' que comporte la lame fixe 5 (plus particulièrement que comporte la deuxième extrémité longitudinale 51' de cette lame fixe 5).

Tel que mentionné ci-dessus, cette coopération s'opère uniquement lorsqu'une telle lame mobile 6 est en position fermée.

A ce propos, on observera qu'une telle coopération s'opère, alors, plus particulièrement, lorsqu'une telle lame mobile 6 s'étend dans le plan général d'extension du tablier 2 ce qui est le cas lorsque ce tablier 2 est en position déployée. Un tel mode de réalisation permet, avantageusement, d'améliorer l'isolation (notamment thermique) du tablier 2 en position déployée.

De plus, cette coopération s'opère, également, lorsqu'une telle lame mobile 6 est en position fermée et que le tablier 2 est en cours de déploiement et/ou de repliement. Ceci permet, avantageusement, de réaliser un accrochage entre une lame mobile 6 et une lame fixe 5 positionnée en aval de cette lame fixe 6, ceci lors des manoeuvres de déploiement/repliement du tablier 2, plus particulièrement lorsque ces lames (5 ; 6) sont positionnées entre les coulisses latérales (3 ; 3') et l'arbre d'enroulement/déroulement, empêchant, ainsi, le cintrage du tablier 2.

Selon une autre caractéristique de l'invention, les lames mobiles 6 du tablier 2 comportent, chacune, une première portion 62 et une deuxième portion 62' s'étendant selon un même axe (correspondant à l'axe d'extension d'une telle lame mobile 6) et dans un même plan.

Dans un pareil cas, le tablier 2 comporte, encore, au moins un volet 9, interposé entre la première 62 et la deuxième 62' portion d'une telle lame mobile 6, et rendu solidaire de ces première 62 et deuxième 62' portions de lame mobile 6 par des moyens de solidarisation que comporte le tablier 2.

A ce propos, on observera que ces moyens de solidarisation comportent, d'une part, des moyens d'emboîtement que comporte, de part et d'autre, le volet 9 (plus particulièrement les extrémités latérales de ce volet 9) et, d'autre part, des moyens d'emboîtement complémentaires, que comportent les première 62 et deuxième 62' portions de la lame mobile 6, qui peuvent être constitués par une cavité interne définie à l'intérieur du profilé constituant une telle portion (62 ; 62') de lame mobile 6, et qui coopèrent avec les moyens d'emboîtement que comporte le volet 9.

Selon une autre caractéristique, un tel volet 9 comporte des extrémités longitudinales (91 ; 91') dont, d'une part, une première extrémité longitudinale 91, orientée en direction de la lame fixe 5 située en amont, et équipant la partie supérieure de ce volet 9 et, d'autre part, une deuxième extrémité longitudinale 91', opposée à la première extrémité longitudinale 91, de type libre, orientée en direction de la lame fixe 5 située en aval, et équipant la partie inférieure de ce volet 9.

Encore une autre caractéristique de ce volet 9 consiste en ce qu'il peut comporter des moyens pour son raccordement à une première lame fixe 5 située en amont de ce volet 9.

A ce propos, on observera que c'est, plus particulièrement, la première extrémité longitudinale 91 de ce volet 9 qui peut, alors, comporter de tels moyens de raccordement et que ceux-ci peuvent, alors, être similaires ou identiques aux moyens d'articulation 70 que comporte une lame mobile 6 dont les portions (62 ; 62') sont solidaires de ce volet 9.

De manière additionnelle ou alternative à ces moyens de raccordement, ce volet 9 peut comporter un moyen d'accrochage 92 conçu pour coopérer avec un moyen d'accrochage complémentaire que comporte une deuxième lame fixe 5 située en aval, ceci uniquement lorsque la lame mobile 6 solidaire de ce volet 9 est en position fermée.

A ce propos, on observera que c'est, plus particulièrement, la deuxième extrémité longitudinale 91' de ce volet 9 qui comporte, alors, un tel moyen d'accrochage 92 et que celui-ci peut être similaire ou identique au moyen d'accrochage 61 que comporte une lame mobile 6 dont les portions (62 ; 62') sont solidaires de ce volet 9.

Là encore, ce moyen d'accrochage 92 coopère avec un moyen d'accrochage complémentaire constitué par un (deuxième) moyen de raccordement complémentaire 50' et que comporte la deuxième lame fixe 5.

Une caractéristique additionnelle consiste en ce que le dispositif de raccordement 8, respectivement le volet 9, comporte un logement pour la réception d'une partie au moins du volet 9, respectivement du dispositif de raccordement 8, ceci en position fermée de la lame mobile 6.

A ce propos, on observera que le volet 9 comporte un élément longitudinal (plus particulièrement sous forme d'une poutre longitudinale ou d'une plaque longitudinale) ainsi que deux embases latérales, raccordées entre elles par ledit élément longitudinal, pourvues, chacune, d'un moyen d'emboîtement, et délimitant avec ledit élément longitudinal un logement pour la réception du dispositif de raccordement 8, ceci en position fermée de la lame mobile 6.

Un tel logement présente, de préférence, une forme complémentaire au dispositif de raccordement 8 ce qui permet, avantageusement, de renforcer la rigidité du tablier 2, ceci plus particulièrement lorsque la lame mobile 6 est en position fermée.

Encore une autre caractéristique consiste en ce que le dispositif de raccordement 8 et le volet 9 présentent une forme complémentaire et/ou sont définis en sorte que la section de l'ensemble constitué par ce dispositif de raccordement 8 et ce volet 9 corresponde sensiblement à la section d'une lame mobile 6, ceci en position fermée d'une telle lame mobile 6.

Ceci permet, là encore, de renforcer la rigidité du tablier 2, plus particulièrement lorsque la lame mobile 6 est en position fermée.

Le volet 9 (plus particulièrement sa deuxième extrémité longitudinale 91') comporte, encore, une découpe 93 pour la réception des moyens de raccordement 80' que comporte le dispositif de raccordement 8 (plus particulièrement pour la réception du deuxième moyen de raccordement 80' que comporte la deuxième extrémité longitudinale 81' de ce dispositif de raccordement 8).

Tel que visible sur les figures 3 à 6, le dispositif de raccordement 8 et/ou le volet 9 adoptent une forme générale cintrée, similaire, voire identique, à celle des lames fixes 5 et mobiles 6 du tablier 2.

De plus, lorsque le volet 9 est rabattu sur le dispositif de raccordement 8 (position fermée de la lame mobile 6), l'ensemble constitué par ce dispositif de raccordement 8 et ce volet 9 présente un profil similaire, voire identique, au profil des lames fixes 5 et/ou mobiles 6, plus particulièrement au profil des portions (62 ; 62') d'une telle lame mobile 6 s'étendant de part et d'autre d'un tel ensemble.

On observera, également, que le dispositif de raccordement 8 comporte une paroi intérieure, destinée à être orientée en direction de l'arbre d'enroulement/déroulement lorsque le tablier 2 est enroulé sur cet arbre, et adoptant une forme concave, similaire, voire identique, à celle d'une paroi intérieure, destinée à être orientée en direction de l'arbre d'enroulement/déroulement lorsque le tablier 2 est enroulé sur cet arbre, et que comporte les lames fixes 5 et mobiles 6. Le volet 9 comporte une paroi extérieure, destinée à être orientée dans une direction opposée à celle de l'arbre d'enroulement/déroulement lorsque le tablier 2 est enroulé sur cet arbre, et adoptant une forme convexe, similaire, voire identique, à celle d'une paroi extérieure, destinée à être orientée dans une direction opposée à celle de l'arbre d'enroulement/déroulement lorsque le tablier 2 est enroulé sur cet arbre, et que comporte les lames fixes 5 et mobiles 6.

Ces caractéristiques (forme cintrée et/ou profil et/ou paroi intérieure concave et/ou paroi extérieure convexe) permettent, avantageusement, un enroulement parfait du tablier 2 sur l'arbre d'enroulement.

Une caractéristique additionnelle consiste en ce que le volet 9 est monté de manière articulée et en rotation autour d'un axe, ceci par rapport au dispositif de raccordement 8.

Selon un premier mode de réalisation, le tablier 2 peut comporter des moyens de montage du volet 9 de manière articulée directement sur le dispositif de raccordement 8.

De tels moyens de montage peuvent comporter, d'une part, au moins un moyen d'articulation équipant une extrémité longitudinale (plus particulièrement la première extrémité longitudinale 81) du dispositif de raccordement 8 et, d'autre part, au moins un moyen d'articulation complémentaire, équipant une extrémité longitudinale (plus particulièrement une première extrémité longitudinale 91) du volet 9, et coopérant avec un moyen d'articulation que comporte le dispositif de raccordement 8.

Cependant et selon un mode de réalisation préféré de l'invention, le volet 9 est monté de manière articulée et en rotation autour d'un axe par rapport au dispositif de raccordement 8, ceci de manière indirecte, c'est-à-dire sans organe physique assurant un montage du volet 9 directement en rotation sur le dispositif de raccordement 8. Ce dispositif de raccordement 8 et ce volet 9 sont, donc, constitués par deux pièces indépendantes facilitant leur fabrication, leur incorporation au sein du tablier 2, la fabrication du tablier 2, l'intervention sur ce tablier 2 (notamment en service après vente) et améliorant la fiabilité de ce tablier 2.

En fait et tel que visible sur les figures en annexe, un tel montage (articulé et en rotation autour d'un axe du volet 9 par rapport au dispositif de raccordement 8) est assuré par l'intermédiaire des moyens 7 pour monter, de manière articulée et en rotation autour d'un axe, une lame mobile 6 sur une lame fixe 5.

Dans un pareil cas, l'axe autour duquel le volet 9 est monté en rotation par rapport au dispositif de raccordement 8 est confondu avec l'axe de la rotation d'une lame mobile 6 par rapport à une lame fixe 5 et autorisée par les moyens 7 conçus pour monter une telle lame mobile 6 sur une telle lame fixe 5, ceci de manière articulée.

L'invention concerne, alors également, un dispositif d'occultation 1 comportant un tablier 2 présentant les caractéristiques décrites ci-dessus.

Tel que mentionné ci-dessus, ce dispositif d'occultation 1 comporte, également, un caisson 4 pourvu d'une ouverture, au travers de laquelle défile le tablier 2, ainsi qu'une sous-face, notamment délimitant une telle ouverture.

Ce caisson 4 (plus particulièrement sa sous-face) comporte un moyen pour empêcher un affaissement du tablier 2 sur ce caisson 4 (plus particulièrement sur la sous-face de ce caisson).

Ce moyen pour empêcher l'affaissement du tablier est ménagé en regard d'au moins un dispositif de raccordement 8 qui vient, alors, reposer sur ce moyen et qui défile par-dessus un tel moyen, ceci lors d'une manoeuvre de déploiement/repliement du tablier 2.

Selon un mode particulier de réalisation, un tel moyen pour empêcher l'affaissement est constitué par un galet ou par une roulette conçue pour rouler en dessous du tablier 2, plus particulièrement en dessous d'un dispositif de raccordement 8, ceci lors de manoeuvres de déploiement/repliement de ce tablier 2.

## Revendications

1. Tablier (2) de dispositif d'occultation (1) qui, dans sa position déployée, s'étend dans un plan général d'extension et qui comporte :
- des extrémités latérales (20 ; 20') conçues pour défiler dans des coulisses latérales (3 ; 3') que comporte le dispositif d'occultation (1) ;
- des lames fixes (5) qui comportent des extrémités latérales conçues pour défiler dans les coulisses latérales (3 ; 3') du dispositif d'occultation (1) et qui, en position déployée du tablier (2), s'étendent dans le plan général d'extension de ce tablier (2) ;
- des moyens pour raccorder entre elles les extrémités latérales d'au moins deux lames fixes (5) du tablier (2);
- interposé entre les extrémités latérales de ce tablier (2), au moins un dispositif (8) pour le raccordement entre elles de deux lames fixes (5) du tablier (2), un tel dispositif (8) de raccordement comportant des moyens (80 ; 80') pour son raccordement à ces deux lames fixes (5) ;
- des moyens de raccordement complémentaires (50 ; 50'), que comportent les lames fixes (5), et qui sont conçus pour coopérer avec les moyens de raccordement (80 ; 80') que comporte le dispositif de raccordement (8) ;
- des lames mobiles (6), chacune interposée entre deux lames fixes (5), et qui, en position déployée du tablier (2), sont articulées entre une position fermée dans laquelle une telle lame mobile (6) s'étend dans le plan général d'extension du tablier (2) et une position ouverte dans laquelle une telle lame mobile (6) est inclinée par rapport à ce plan général d'extension et forme un angle avec celui-ci ;
- des moyens (7) pour monter une telle lame mobile (6) sur une telle lame fixe (5), ceci de manière articulée et en rotation autour d'un axe, ces moyens (7) pour monter comportant, d'une part, des moyens d'articulation (70) équipant une extrémité longitudinale d'une telle lame mobile (6) et, d'autre part, des moyens d'articulation complémentaires (70'), équipant une extrémité longitudinale d'une telle lame fixe (5), conçus pour coopérer avec les moyens d'articulation (70) de la lame mobile (6), **caractérisé en ce que** lesdits moyens d'articulation complémentaires (70') sont constitués par lesdits moyens de raccordement complémentaires (50) que comporte cette lame fixe (5).

2. Tablier (2) de dispositif d'occultation (1) selon la revendication 1, **caractérisé par le fait que** le dispositif (8) pour le raccordement de deux lames fixes (5) comporte des extrémités longitudinales (81 ; 81') recevant les moyens de raccordement (80 ; 80') tandis que les lames fixes (5) comportent des extrémités longitudinales (51 ; 51') recevant les moyens de raccordement complémentaires (50 ; 50').

3. Tablier (2) de dispositif d'occultation (1) selon l'une quelconque des revendications 1 ou 2, **caractérisé par le fait que** le dispositif (8) de raccordement adopte la forme d'un maillon (82) et comporte, d'une part, une première extrémité longitudinale (81) recevant un premier moyen de raccordement (80) à une première lame fixe (5), notamment située en amont du dispositif de raccordement (8), et, d'autre part, une deuxième extrémité longitudinale (81'), opposée à la première extrémité longitudinale (81), et recevant un deuxième moyen de raccordement (80') à une deuxième lame fixe (5), notamment située en aval du dispositif de raccordement (8), tandis que les lames fixes (5) comportent, chacune, une première extrémité longitudinale (51) recevant un premier moyen de raccordement complémentaire (50) ainsi qu'une deuxième extrémité longitudinale (51'), opposée à la première extrémité longitudinale (51), et recevant un deuxième moyen de raccordement complémentaire (50').

4. Tablier (2) de dispositif d'occultation (1) selon la revendication 3, **caractérisé par le fait que** le premier moyen de raccordement (80) que comporte le dispositif de raccordement (8) est similaire ou identique au deuxième moyen de raccordement complémentaire (50') que comporte une lame fixe (5) et/ou que le deuxième moyen de raccordement (80') que comporte le dispositif de raccordement (8) est similaire ou identique au premier moyen de raccordement complémentaire (50) que comporte une lame fixe (5) .

5. Tablier (2) de dispositif d'occultation (1) selon l'une quelconque des revendications précédentes, **caractérisé par le fait que** les moyens de raccordement (80 ; 80') que comporte le dispositif de raccordement (8) sont constitués par des moyens d'accrochage tandis que les moyens de raccordement complémentaires (50 ; 50') que comportent les lames fixes (5) sont constitués par des moyens d'accrochage complémentaires.

6. Tablier (2) de dispositif d'occultation (1) selon les revendications 3 et 5, **caractérisé par le fait que** le moyen d'accrochage constituant le premier moyen de raccordement (80) que comporte le dispositif de raccordement (8) et/ou le moyen d'accrochage complémentaire constituant le deuxième moyen de raccordement complémentaire (50') que comporte une lame fixe (5) est constitué par un crochet d'accrochage tandis que le moyen d'accrochage constituant le deuxième moyen de raccordement (80') que comporte le dispositif de raccordement (8) et/ou le moyen d'accrochage complémentaire constituant le premier moyen de raccordement complémentaire (50) que comporte une lame fixe (5) est constitué par une rainure d'accrochage.

7. Tablier (2) de dispositif d'occultation (1) selon l'une quelconque des revendications précédentes, **caractérisé par le fait que** les lames mobiles (6) présentent, chacune, d'une part, une première extrémité longitudinale (60) pourvue de moyens d'articulation constituant au moins en partie les moyens (7) pour monter une telle lame mobile (6) de manière articulée sur une lame fixe (5) et, d'autre part, une deuxième extrémité longitudinale (60'), opposée à la première extrémité longitudinale (60), et pourvue d'un moyen d'accrochage (61) conçu pour coopérer avec un moyen d'accrochage complémentaire que comporte une lame fixe (5), ceci uniquement lorsqu'une telle lame mobile (6) est en position fermée.

8. Tablier (2) de dispositif d'occultation (1) selon la revendication 7, **caractérisé par le fait que** le moyen d'accrochage complémentaire que comporte la lame fixe (5) est constitué par un moyen de raccordement complémentaire (50') que comporte cette lame fixe (5).

9. Tablier (2) de dispositif d'occultation (1) selon l'une quelconque des revendications précédentes, **caractérisé par le fait que**, d'une part, les lames mobiles (6) comportent, chacune, une première portion (62) et une deuxième portion (62') s'étendant selon un même axe et dans un même plan et que, d'autre part, le tablier (2) comporte au moins un volet (9), interposé entre la première (62) et la deuxième (62') portion 5 d'une telle lame mobile (6), et rendu solidaire de ces première (62) et deuxième (62') portions de lame mobile (6) par des moyens de solidarisation.

10. Tablier (2) de dispositif d'occultation (1) selon la revendication 9, **caractérisé par le fait que** les moyens de solidarisation comportent, d'une part, des moyens d'emboîtement que comporte, de part et d'autre, le volet (9) et, d'autre part, des moyens d'emboîtement complémentaires que comportent les première (62) et deuxième (62') portions de la lame mobile (6) et qui coopèrent avec les moyens d'emboîtement que comporte le volet (9).

11. Tablier (2) de dispositif d'occultation (1) selon l'une quelconque des revendications 9 ou 10, **caractérisé par le fait que** le volet (9) comporte des moyens pour son raccordement à une première lame fixe (5) et/ou un moyen d'accrochage (92) conçu pour coopérer avec un moyen d'accrochage complémentaire que comporte une deuxième lame fixe (5), ceci uniquement lorsque la lame mobile (6) solidaire de ce volet (9) est en position fermée.

12. Tablier (2) de dispositif d'occultation (1) selon l'une quelconque des revendications 9 à 11, **caractérisé par le fait que** le dispositif de raccordement (8), respectivement le volet (9), comporte un logement pour la réception d'une partie au moins du volet (9), respectivement du dispositif de raccordement (8), ceci en position fermée de la lame mobile (6) dont les portions (62 ; 62') sont solidaires de ce volet (9).

13. Tablier (2) de dispositif d'occultation (1) selon l'une quelconque des revendications 9 à 12, **caractérisé par le fait que** le dispositif de raccordement (8) et le volet (9) présentent une forme complémentaire et/ou sont définis en sorte que la section de l'ensemble constitué par ce dispositif de raccordement (8) et ce volet (9) corresponde sensiblement à la section d'une lame mobile (6), ceci en position fermée d'une telle lame mobile (6), et/ou en sorte que le profil de cet ensemble soit similaire, voire identique, au profil des lames fixes (5) et/ou mobiles (6)), ceci en position fermée d'une telle lame mobile (6).

14. Tablier (2) de dispositif d'occultation (1) selon l'une quelconque des revendications 9 à 13, **caractérisé par le fait que** le volet (9) est monté de manière articulée et en rotation autour d'un axe par rapport au dispositif de raccordement (8), ceci par l'intermédiaire des moyens (7) pour monter, de manière articulée et en rotation autour d'un axe, une lame mobile (6) sur une lame fixe (5).

## Patentansprüche

1. Behang (2) einer Verdunkelungsvorrichtung (1), der sich in seiner ausgefahrenen Position in einer allgemeinen Ausbreitungsebene erstreckt und der aufweist:
- seitliche Enden (20; 20'), die konzipiert sind, um in seitlichen Gleitführungen (3; 3') zu laufen, welche die Verdunkelungsvorrichtung (1) aufweist,
- feste Lamellen (5), die seitliche Enden aufweisen, die konzipiert sind, um in den seitlichen Gleitführungen (3; 3') der Verdunkelungsvorrichtung (1) zu laufen und die sich in ausgefahrener Position des Behangs (2) in der allgemeinen Ausbreitungsebene dieses Behangs (2) erstrecken,
- Mittel, um die seitlichen Enden von mindestens zwei festen Lamellen (5) des Behangs (2) miteinander zu verbinden,
- zwischengestellt zwischen den seitlichen Enden dieses Behangs (2), mindestens eine Vorrichtung (8) für die Verbindung miteinander von zwei festen Lamellen (5) des Behangs (2), wobei eine derartige Verbindungsvorrichtung (8) Mittel (80; 80') für ihre Verbindung an diesen zwei festen Lamellen (5) aufweist,
- komplementäre Verbindungsmittel (50; 50'), welche die festen Lamellen (5) aufweisen, und die konzipiert sind, um mit den Verbindungsmitteln (80; 80') zusammenzuwirken, welche die Verbindungsvorrichtung (8) aufweist,
- bewegliche Lamellen (6), die jeweils zwischen zwei festen Lamellen (5) angeordnet sind und die, in ausgefahrener Position des Behangs (2), zwischen einer geschlossenen Position, in welcher sich eine derartige bewegliche Lamelle (6) in der allgemeinen Ausbreitungsebene des Behangs (2) erstreckt, und einer geöffneten Position, in welcher eine derartige bewegliche Lamelle (6) in Bezug auf diese allgemeine Ausbreitungsebene geneigt ist und mit dieser einen Winkel bildet, angelenkt sind;
- Mittel (7), um eine derartige bewegliche Lamelle (6) auf eine derartige feste Lamelle (5) anzuheben, dies angelenkt und rotierend um eine Achse, wobei diese Mittel (7) zum Anheben zum einen Anlenkmittel (70) aufweisen, die ein Längsende einer derartigen beweglichen Lamelle (6) ausstatten, und zum anderen komplementäre Anlenkmittel (70'), die ein Längsende einer derartigen festen Lamelle (5) ausstatten, die konzipiert sind, um mit den Anlenkmitteln (70) der beweglichen Lamelle (6) zusammenzuwirken, **dadurch gekennzeichnet, dass** die komplementären Anlenkmittel (70') von den komplementären Verbindungsmitteln (50) gebildet sind, welche diese feste Lamelle (5) aufweist.

2. Behang (2) einer Verdunkelungsvorrichtung (1) nach Anspruch 1, **dadurch gekennzeichnet, dass** die Vorrichtung (8) für die Verbindung von zwei festen Lamellen (5) Längsenden (81; 81') aufweist, welche die Verbindungsmittel (80; 80') aufnehmen, wogegen die festen Lamellen (5) Längsenden (51; 51') aufweisen, welche die komplementären Verbindungsmittel (50; 50') aufnehmen.

3. Behang (2) einer Verdunkelungsvorrichtung (1) nach einem der Ansprüche 1 oder 2, **dadurch gekennzeichnet, dass** die Verbindungsvorrichtung (8) die Form einer Lasche (82) annimmt und zum einen ein erstes Längsende (81), welches ein erstes Verbindungsmittel (80) mit einer ersten festen Lamelle (5) aufnimmt, die sich vor allem vor der Verbindungsvorrichtung (8) befindet, und zum anderen ein zweites Längsende (81') gegenüber dem ersten Längsende (81), und das ein zweites Verbindungsmittel (80') mit einer zweiten festen Lamelle (5) aufnimmt, die sich vor allem nach der Verbindungsvorrichtung (8) befindet, aufweist, wogegen die festen Lamellen (5) jeweils ein erstes Längsende (51) aufweisen, das ein erstes komplementäres Verbindungsmittel (50) aufnimmt, sowie ein zweites Längsende (51') gegenüber dem ersten Längsende (51) und das ein zweites komplementäres Verbindungsmittel (50') aufnimmt.

4. Behang (2) einer Verdunkelungsvorrichtung (1) nach Anspruch 3, **dadurch gekennzeichnet, dass** das erste Verbindungsmittel (80), welches die Verbindungsvorrichtung (8) aufweist, ähnlich zu oder identisch mit dem zweiten komplementären Verbindungsmittel (50') ist, welches eine feste Lamelle (5) aufweist, und/oder dass das zweite Verbindungsmittel (80'), welches die Verbindungsvorrichtung (8) aufweist, ähnlich zu oder identisch ist mit dem ersten komplementären Verbindungsmittel (50), welches eine feste Lamelle (5) aufweist.

5. Behang (2) einer Verdunkelungsvorrichtung (1) nach einem der vorangehenden Ansprüche, **dadurch gekennzeichnet, dass** die Verbindungsmittel (80; 80'), welche die Verbindungsvorrichtung (8) aufweist, von Verhakungsmitteln gebildet sind, wogegen die komplementären Verbindungsmittel (50; 50'), welche die festen Lamellen (5) aufweisen, von komplementären Verhakungsmitteln gebildet sind.

6. Behang (2) einer Verdunkelungsvorrichtung (1) nach den Ansprüchen 3 und 5, **dadurch gekennzeichnet, dass** das Verhakungsmittel, welches das erste Verbindungsmittel (80) bildet, welches die Verbindungsvorrichtung (8) aufweist und/oder das komplementäre Verhakungsmittel, welches das zweite komplementäre Verbindungsmittel (50') bildet, welches eine feste Lamelle (5) aufweist, von einem Verhakungshaken gebildet ist, wogegen das Verhakungsmittel, welche das zweite Verbindungsmittel (80') bildet, welches die Verbindungsvorrichtung (8) aufweist und/oder das komplementäre Verhakungsmittel, welches das erste komplementäre Verbindungsmittel (50) bildet, welches eine feste Lamelle (5) aufweist, von einer Verhakungsrille gebildet ist.

7. Behang (2) einer Verdunkelungsvorrichtung (1) nach einem der vorangehenden Ansprüche, **dadurch gekennzeichnet, dass** die beweglichen Lamellen (6) jeweils zum einen ein erstes Längsende (60) aufweisen, das mit Gelenkmitteln versehen ist, welche mindestens zum Teil die Mittel (7) darstellen, um eine derartige bewegliche Lamelle (6) angelenkt auf eine feste Lamelle (5) anzuheben, und zum anderen ein zweites Längsende (60') gegenüber dem ersten Längsende (60) und versehen mit einem Verhakungsmittel (61), das konzipiert ist, um mit einem komplementären Verhakungsmittel zusammenzuwirken, das eine feste Lamelle (5) aufweist, dies nur, wenn eine derartige bewegliche Lamelle (6) in geschlossener Position ist.

8. Behang (2) einer Verdunkelungsvorrichtung (1) nach Anspruch 7, **dadurch gekennzeichnet, dass** das komplementäre Verhakungsmittel, welches die feste Lamelle (5) aufweist, von einem komplementären Verbindungsmittel (50') gebildet ist, das diese feste Lamelle (5) aufweist.

9. Behang (2) einer Verdunkelungsvorrichtung (1) nach einem der vorangehenden Ansprüche, **dadurch gekennzeichnet, dass** zum einen die beweglichen Lamellen (6) jeweils einen ersten Abschnitt (62) und einen zweiten Abschnitt (62') aufweisen, die sich gemäß einer selben Achse und in einer selben Ebene erstrecken und dass zum anderen der Behang (2) mindestens eine Klappe (9) aufweist, die zwischen dem ersten (62) und dem zweiten (62') Abschnitt einer derartigen bewegliche Lamelle (6) angeordnet ist und mit diesem ersten (62) und zweiten (62') Abschnitt einer beweglichen Lamelle (6) durch Mittel zur festen Verbindung fest verbunden ist.

10. Behang (2) einer Verdunkelungsvorrichtung (1) nach Anspruch 9, **dadurch gekennzeichnet, dass** die Mittel zur festen Verbindung zum einen Rastmittel aufweisen, welche auf der einen und der anderen Seite die Klappe (9) aufweist und zum andern komplementäre Rastmittel, welche der erste (62) und zweite (62') Abschnitt der beweglichen Lamelle (6) aufweisen und die mit den Rastmitteln zusammenwirken, welche die Klappe (9) aufweist.

11. Behang (2) einer Verdunkelungsvorrichtung (1) nach einem der Ansprüche 9 oder 10, **dadurch gekennzeichnet, dass** die Klappe (9) Mittel für ihre Verbindung mit einer ersten festen Lamelle (5) aufweist und/oder ein Verhakungsmittel (92), das konzipiert ist, um mit einem komplementären Verhakungsmittel zusammenzuwirken, welches eine zweite feste Lamelle (5) aufweist, dies nur, wenn die bewegliche Lamelle (6), die mit dieser Klappe (9) fest verbunden ist, in geschlossener Position ist.

12. Behang (2) einer Verdunkelungsvorrichtung (1) nach einem der Ansprüche 9 bis 11, **dadurch gekennzeichnet, dass** die Verbindungsvorrichtung (8) beziehungsweise die Klappe (9) eine Aufnahme für die Aufnahme von mindestens einem Teil der Klappe (9) beziehungsweise der Verbindungsvorrichtung (8) aufweist, dies in geschlossener Position der beweglichen Lamelle (6), deren Abschnitte (62; 62') mit dieser Klappe (9) fest verbunden sind.

13. Behang (2) einer Verdunkelungsvorrichtung (1) nach einem der Ansprüche 9 bis 12, **dadurch gekennzeichnet, dass** die Verbindungsvorrichtung (8) und die Klappe (9) eine komplementäre Form aufweisen und/oder derart definiert sind, dass der Querschnitt der Einheit, gebildet aus dieser Verbindungsvorrichtung (8) und dieser Klappe (9), etwa dem Querschnitt einer beweglichen Lamelle (6) entspricht, dies in geschlossener Position einer derartigen beweglichen Lamelle (6), und/oder derart, dass das Profil dieser Einheit ähnlich dem, ja sogar identisch mit dem Profil der festen (5) und/oder beweglichen (6) Lamellen ist, dies in geschlossener Position einer derartigen beweglichen Lamelle (6).

14. Behang (2) einer Verdunkelungsvorrichtung (1) nach einem der Ansprüche 9 bis 13, **dadurch gekennzeichnet, dass** die Klappe (9) gelenkig und rotierend um eine Achse in Bezug auf die Verbindungsvorrichtung (8) angebracht ist, dies mit Hilfe von Mitteln (7), um eine bewegliche Lamelle (6) auf eine feste Lamelle (5) angelenkt und rotierend um eine Achse anzuheben.

## Claims

1. A concealment device (1) apron (2) which, in its deployed position, extends in a general extension plane and which includes:
- lateral ends (20; 20') designed to scroll in lateral slides (3; 3') included by the concealing device (1);
- fixed slats (5) that include lateral ends designed to scroll in the lateral slides (3; 3') of the concealing device (1) and which, in the deployed position of the apron (2), extend in the general extension plane of said apron (2);
- means for connecting the lateral ends of at least two fixed slats (5) of the apron (2) to one another;
- inserted between the lateral ends of this apron (2), at least one device (8) for connecting two fixed slats (5) of the apron (2) to one another, such a connecting device (8) including means (80; 80') for its connection to these two slats (5);
- complementary connecting means (50; 50') included by the fixed slats (5), and which are designed to cooperate with the connecting means (80; 80') included by the connecting device (8);
- moving slats (6), each inserted between two fixed slats (5), and which, in the deployed position of the apron (2), are articulated between a closed position in which such a moving slat (6) extends in the general extension plane of the apron (2) and an open position in which such a moving slat (6) is inclined relative to this general extension plane and forms an angle therewith;
- means (7) for mounting such a moving slat (6) on such a fixed slat (5), in an articulated manner and rotating about an axis, these mounting means (7) including, on the one hand, articulation means (70) equipping a longitudinal end of such a moving slat (6) and, on the other hand, complementary articulation means (70'), equipping a longitudinal end of such a fixed slat (5), designed to cooperate with the articulation means (70) of the moving slat (6), **characterized in that** said complementary articulation means (70') are formed by said complementary connecting means (50) included by this fixed slat (5).

2. The concealing device (1) apron (2) according to claim 1, **characterized in that** the device (8) for connecting two fixed slats (5) includes longitudinal ends (81; 81') receiving the connecting means (80; 80') while the fixed slats (5) include longitudinal ends (51; 51') receiving the complementary connecting means (50; 50').

3. The concealing device (1) apron (2) according to any one of claims 1 or 2, **characterized in that** the connecting device (8) adopts the form of a link (82) and includes, on the one hand, a first longitudinal end (81) receiving a first connecting means (80) to a first fixed slat (5), in particular located upstream from the connecting device (8), and, on the other hand, a second longitudinal end (81'), opposite the first longitudinal end (81), and receiving a second connecting means (80') to a second fixed slat (5), in particular located downstream from the connecting device (8), while the fixed slats (5) each include a first longitudinal end (51) receiving a first complementary connecting means (50) as well as a second longitudinal end (51'), opposite the first longitudinal end (51), and receiving a second complementary connecting means (50').

4. The concealing device (1) apron (2) according to claim 3, **characterized in that** the first connecting means (80) included by the connecting device (8) is similar or identical to the second complementary connecting means (50') included by a fixed slat (5) and/or the second connecting means (80') included by the connecting device (8) is similar or identical to the first complementary connecting means (50) included by a fixed slat (5).

5. The concealing device (1) apron (2) according to any one of the preceding claims, **characterized in that** the connecting means (80; 80') included by the connecting device (8) are made up of catching means while the complementary connecting means (50; 50') included by the fixed slats (5) are made up of complementary catching means.

6. The concealing device (1) apron (2) according to claims 3 and 5, **characterized in that** the catching means making up the first connecting means (80) included by the connecting device (8) and/or the complementary catching means making up the second complementary connecting means (50') included by a fixed slat (5) is made up of a catching hook while the catching means making up the second connecting means (80') included by the connecting device (8) and/or the complementary catching means making up the first complementary connecting means (50) included by a fixed slat (5) is made up by a catching groove.

7. The concealing device (1) apron (2) according to any one of the preceding claims, **characterized in that** the moving slats (6) each have, on the one hand, a first longitudinal end (60) provided with articulation means making up at least part of the means (7) for mounting such a moving slat (6) in an articulated manner on a fixed slat (5) and, on the other hand, a second longitudinal end (60'), opposite the first longitudinal end (60), and provided with a catching means (61) designed to cooperate with a complementary catching means included by a fixed slat (5), only when such a moving slat (6) is in the closed position.

8. The concealing device (1) apron (2) according to claim 7, **characterized in that** the additional catching means included by the fixed slat (5) is made up of a complementary catching means (50') included by said fixed slat (5).

9. The concealing device (1) apron (2) according to any one of the preceding claims, **characterized in that**, on the one hand, the moving slats (6) each include a first portion (62) and a second portion (62') extending along a same axis and in a same plane and, on the other hand, the apron (2) includes at least one flap (9), inserted between the first (62) and the second (62') portion of such a moving slat (6), and secured to these first (62) and second (62') moving slat (6) portions by securing means.

10. The concealing device (1) apron (2) according to claim 9, **characterized in that** the securing means include, on the one hand, fitting means included, on either side, by the flap (9) and, on the other hand, complementary fitting means included by the first (62) and second (62') portions of the moving slat (6) and that cooperate with the fitting means included by the flap (9).

11. The concealing device (1) apron (2) according to any one of claims 9 or 10, **characterized in that** the flap (9) includes means for connecting it to a first fixed slat (5) and/or a catching means (92) designed to cooperate with a complementary catching means included by a second fixed slat (5), only when the moving slat (6) secured to this flap (9) is in the closed position.

12. The concealing device (1) apron (2) according to any one of claims 9 to 11, **characterized in that** the connecting device (8), respectively the flap (9), includes a housing for receiving at least part of the flap (9), respectively of the connecting device (8), here in the closed position of the moving slat (6) whereof the portions (62; 62') are secured to this flap (9).

13. The concealing device (1) apron (2) according to any one of claims 9 to 12, **characterized in that** the connecting device (8) and the flap (9) have a complementary shape and/or are defined such that the section of the assembly formed by this connecting device (8) and this flap (9) substantially corresponds to the section of a moving slat (6), in the closed position of such a moving slat (6), and/or such that the profile of this assembly is similar, or even identical, to the profile of the fixed (5) and/or moving (6) slats, in the closed position of such a moving slat (6).

14. The concealing device (1) apron (2) according to any one of claims 9 to 13, **characterized in that** the flap (9) is mounted in an articulated manner and rotating about an axis relative to the connecting device (8), via means (7) for mounting, in an articulated manner and in rotation about an axis, a moving slat (6) on a fixed slat (5).
